# FASCICULE DE BREVET EUROPEEN

(11) **EP 1 346 444 B1**
(45) Date de publication et mention de la délivrance du brevet: **09.05.2007**
(21) Numéro de dépôt: 01270929.1
(22) Date de dépôt: 11.12.2001
(51) Int. Cl.: H01R 4/48

(54) **CONNECTEUR DE RACCORDEMENT A BASCULE**
VERBINDER MIT SCHWENKBAREM ANSCHLUSS
ROCKER-CONNECTION CONNECTOR

(30) Priorité: 11.12.2000 FR 0016118
(43) Date de publication de la demande: 24.09.2003
(73) Titulaire: HAGER ELECTRO S.A., 67215 Obernai (FR)
(72) Inventeur: WEYH, Sébastien, F-67600 Kintzheim (FR); HUSSER, Christian, F-68150 Ostheim (FR); DIETRICH, Christian, F-67140 Gertwiller (FR); HOUDE, Claude, F-67210 Bernardswiller (FR); PONSARD, Laurent, F-68300 Saint-Louis (FR)
(74) Mandataire: Littolff, Denis
(86) Numéro de dépôt international: PCT/FR2001/003924
(87) Numéro de publication internationale: WO 2002/049158

(56) Documents cités:
- WO-A-98/25325
- DE-A- 4 239 480
- DE-A- 19 611 762
- DE-C- 19 834 681

## Description

La présente invention concerne un dispositif de connexion pour conducteurs électriques comportant deux connecteurs de type à ressort à cage fixés à au moins une borne conductrice. Dans l'hypothèse envisagée, ces deux connecteurs à ressort à cage sont de préférence superposés, et ils ne peuvent en principe être commandés en même temps.

DE 4239 480 et WO 98 25 325 décrivent des dispositifs de connexion pour conducteurs électriques comportant deux connecteurs de type à ressort à cages.

L'ouverture simultanée des deux connecteurs n'est donc pas possible, notamment car le dispositif de l'invention est basé sur un unique organe de commande mobile entre deux positions correspondant respectivement à l'ouverture des deux connecteurs, pouvant de plus prendre une position stable correspondant à la fermeture simultanée desdits connecteurs.

En d'autres termes, en l'absence de toute action, les deux connecteurs sont fermés. Si l'on exerce une action visant à amener l'organe de commande en une première position, l'un seulement des deux connecteurs s'ouvrira, à l'exclusion de l'autre. En exerçant une action déplaçant ledit organe vers une seconde position, c'est l'autre des connecteurs qui sera ouvert, le premier restant fermé.

En fait, ledit organe de commande consiste en une bascule rotative en matériau isolant, dotée d'un bras de manipulation des connecteurs, disposé au repos entre ces derniers qui sont superposés et agencés en miroir, ledit bras étant alors au contact des portions arrondies des lames ressorts distales de leurs portions planes fixées à la borne, et sollicitant l'une ou l'autre desdites lames selon le sens de rotation imprimé au bras. Il s'agit donc d'une configuration rotative, les deux positions précitées correspondant aux extrémités de la course angulaire du bras de manipulation. Celui-ci est disposé au milieu des deux connecteurs à ressort à cage, et n'exerce une action que sur l'une des lames ressorts, du fait de la disposition d'allure symétrique et du mouvement rotatif qui lui est imparti.

De préférence, les deux connecteurs sont fixés à une même borne conductrice présentant deux branches parallèles, sur lesquelles sont fixées les lames ressorts des deux connecteurs, et une plaque de raccordement desdites branches, conférant à la borne une géométrie en U pivoté de 90°, ladite plaque s'étendant latéralement au bras de manipulation qui se déplace entre les branches.

En d'autres termes, la borne est configurée en une sorte d'étrier intégrant les deux connecteurs à ressorts à cage, un espace étant ménagé entre eux pour le passage du bras de manipulation.

De préférence encore, l'axe de la bascule est dans le plan de symétrie de la configuration des deux connecteurs, à l'extérieur d'un volume virtuel enveloppant ces derniers.

Le décalage de l'axe par rapport au sous-ensemble comportant la borne et les deux connecteurs permet une démultiplication de l'effort appliquée aux lames ressorts.

Pour d'évidentes raisons de manipulation, la bascule comporte un second bras, orienté sensiblement parallèlement à l'axe de superposition des connecteurs, et muni à son extrémité libre d'une tête de manoeuvre par une lame d'outil.

Les deux bras de la bascule sont en fait sensiblement perpendiculaires, et cette dernière se comporte donc comme un renvoi d'angle : toute manoeuvre effectuée au niveau de l'extrémité libre du second bras, qui est nécessairement un déplacement angulaire puisque l'organe de commande est rotatif, est répercutée au bras de manipulation qui réalise à son tour un déplacement curviligne.

Pour des raisons de commodité d'utilisation, les deux bras sont sensiblement de la même longueur, ce qui fait que le débattement angulaire imprimé à l'un se retrouve sensiblement au niveau de l'autre.

Selon une possibilité, l'une des branches parallèles de l'étrier comporte une excroissance d'allure perpendiculaire à ladite branche.

Cette possibilité permet un test de la qualité des raccordements, comme cela sera expliqué plus en détail dans la suite.

En variante, le dispositif de connexion de l'invention, toujours basé sur un unique organe de commande mobile entre deux positions, peut ne commander qu'un seul des deux connecteurs. Dans ce cas, une première position stable correspond à la fermeture dudit connecteur, alors que la seconde position correspond à l'ouverture du même connecteur. Dans cette variante, l'organe de commande comporte de plus des moyens de guidage d'une lame d'outil utilisée pour ouvrir le second connecteur.

Comme dans la variante précédente, l'organe de commande consiste en une bascule rotative en matériau isolant, dotée d'un bras de manipulation disposé au contact de la portion arrondie de la lame ressort du connecteur qu'il contrôle distale de sa portion fixée à la borne conductrice.

Comme indiqué, la seule différence réside dans le fait que ladite bascule n'agit plus que sur une seule lame ressort.

Dans cette configuration, le second connecteur est toujours disposé au-dessus du premier, les deux connecteurs étant fixés sur une même borne, sur deux branches reliées par une plaque s'étendant latéralement au bras de manipulation qui se déplace encore entre lesdites branches, la structure en U pivoté de 90° de la borne ainsi définie n'entourant cependant plus que le bras de manipulation et le connecteur qu'il contrôle, le second connecteur étant cette fois disposé à l'extérieur de la branche qui le supporte.

Une autre différence de structure apparaît à ce stade, puisque dans la première variante, les deux connecteurs étaient compris dans le volume défini par l'étrier, alors qu'à présent, l'un des deux seulement est intégré audit volume.

De préférence, la branche supportant le connecteur extérieur à la structure en U est inclinée par rapport à l'autre branche, en direction de l'axe de pivotement du bras de manipulation, lequel est situé à l'extérieur d'un volume virtuel enveloppant les deux connecteurs superposés.

Cette inclinaison rend sa commande plus facile, car la portion mobile de la lame ressort se présente alors de façon inclinée par rapport à la lame de l'outil.

Les moyens de guidage dudit outil consistent d'ailleurs en un évidement transversal pratiqué dans la face du bras de manipulation opposée à celle qui est au contact du connecteur qu'il contrôle. Plus précisément, cet évidement est situé sur la portion du bras de manipulation qui se trouve à l'extérieur du volume virtuel précité, ce qui permet d'une part de réaliser l'inclinaison de la lame d'outil en vue de renforcer l'efficacité de son action sur la lame ressort, et permet d'autre part de démultiplier l'effort exercé.

Comme dans la variante précédente, la bascule comporte un second bras, orienté sensiblement parallèlement à l'axe de superposition des connecteurs, muni à son extrémité libre d'une tête de manoeuvre pour une lame d'outil, et au pied duquel se trouvent les moyens de guidage d'une lame d'outil.

Ces moyens de guidage, consistant comme mentionné en un évidement transversal au bras de manipulation, peuvent également être analysés en une simple butée mécanique au fond de laquelle l'extrémité libre de la lame de l'outil peut pivoter.

L'invention concerne également les appareils électriques modulaires munis d'au moins un dispositif de connexion selon la présente invention. Un tel appareil se caractérise en ce qu'il comporte, dans la façade de son boîtier accessible à l'utilisateur, au moins un orifice permettant d'accéder via un outil à l'organe de commande des connecteurs. Cette caractéristique est valable pour les deux variantes.

En ce qui concerne la seconde variante, l'appareil électrique modulaire comporte de plus dans la façade de son boîtier accessible à l'utilisateur au moins un orifice permettant d'accéder aux moyens de guidage de l'outil pour la commande de l'un des connecteurs. Cet orifice peut être commun aux deux commandes des connecteurs.

L'invention va maintenant être décrite plus en détail, en référence aux figures annexées, pour lesquelles :
la figure 1 est une représentation en perspective d'une première configuration du dispositif de connexion de l'invention ;
la figure 2 montre l'intégration de ce dispositif dans un appareil électrique modulaire ;
la figure 3 est une vue en perspective indiquant le fonctionnement d'un appareil électrique modulaire doté d'un tel dispositif ;
la figure 4 montre, en vue perspective, une seconde variante de dispositif de connexion selon l'invention ;
la figure 5 représente l'intégration de cette variante à un appareil électrique modulaire ; et
la figure 6 montre le fonctionnement d'un tel appareil électrique modulaire doté d'un dispositif de connexion selon la variante des figures 4 et 5.

En référence à la figure 1, la borne (1) peut être considérée comme la base de la structure. Elle confère en effet à l'ensemble sa géométrie particulière, d'allure symétrique, selon laquelle les deux ressorts à cage (2) et (3) sont disposés en miroir à l'intérieur des branches (4, 5) de ladite borne (1). La plaque principale (6) reliant lesdites branches (4) et (5) a une longueur telle qu'elle permet l'insertion d'un bras de manipulation (7) entre lesdits ressorts à cage (2) et (3).

Ce bras de manipulation (7) est l'un des constituants de la bascule constituant l'organe de commande, comprenant par ailleurs un second bras (8) à l'extrémité libre duquel se trouve une tête (9) permettant la manoeuvre de la bascule à l'aide d'un outil. Ladite tête (9), schématisée en figure 1, comporte essentiellement un évidement permettant l'insertion de l'extrémité de la lame d'un outil de manoeuvre.

En partie supérieure de la borne (1), perpendiculairement à la branche (4), se trouve une excroissance (10) permettant de tester la qualité des connexions, notamment lorsque le dispositif de connexion présenté est utilisé dans des appareils électriques modulaires.

Le fonctionnement est le suivant : lorsque la bascule est entraînée en rotation d'axe A, par exemple à l'aide de l'extrémité d'un outil inséré dans la tête de manoeuvre (9) (voir figures 2 et 3), la course angulaire imprimée au bras (8) est répercutée au bras de manipulation (7), qui exerce à son tour une action sur l'une des lames ressorts (2) et (3), selon le sens de rotation. Ainsi, si l'on imprime au bras (8) une rotation vers la droite de la figure, la lame ressort (2) sera sollicitée, aboutissant à l'ouverture du connecteur correspondant. La lame ressort (3) reste alors en position fermée. A l'inverse, lorsque le bras (8) subit une rotation vers la gauche de la figure, c'est la lame ressort (3) qui est déplacée, permettant l'ouverture du connecteur associé.

La figure 2 montre le dispositif de connexion de l'invention implanté dans un appareil électrique modulaire, dont seule une partie du boîtier (B) est représentée. La tête de manoeuvre (9) du bras (8) est disposée au niveau d'une ouverture (O) pratiquée dans la façade (F) dudit boîtier. Cette tête (9) est alors accessible pour être manoeuvrée à l'aide d'une lame d'outil (11), l'ouverture (O) étant dimensionnée pour permettre un débattement angulaire suffisant dans les deux sens de rotation.

Il est à noter que l'excroissance (10) se situe au droit d'une ouverture (12) pratiquée dans la façade (F) du boîtier (B), permettant le test des raccordements en fin de montage du produit. Dans la configuration représentée, la borne (1) est disposée sensiblement verticalement, le bras de manipulation (7) étant disposé globalement horizontalement.

Les orifices pratiqués dans la paroi latérale du boîtier (B) de l'appareil modulaire, et permettant l'insertion des câbles pour leur connexion audit appareil, sont bien entendu situés respectivement au-dessus et en dessous des branches (4) et (5) de la borne (1). Ces orifices (13, 14) sont par exemple pratiqués dans un canon de guidage (15) facilitant l'insertion des conducteurs (16), comme cela apparaît en figure 3. Cette figure montre clairement que la longueur de l'orifice (O), permettant l'exercice du débattement angulaire symbolisé par les flèches, est suffisante pour permettre l'entraînement du bras (8), dont le déplacement est répercuté au bras de manipulation (7).

La figure 4 concerne la seconde variante de cette invention, notamment différente de la première configuration en ce que la borne de connexion (1) supporte cette fois l'un des ressorts à cage (3) à l'intérieur de l'étrier qu'elle constitue, alors que l'autre ressort (2) est localisée à l'extérieur de la branche supérieure (4) dudit étrier.

Pour améliorer la clarté de la description, les mêmes références sont conservées dans les deux variantes, car elles concernent des composants fonctionnellement identiques. Le bras de manipulation (7) ne commande dans cette variante que le connecteur à ressort à cage (3). La lame ressort (2) du connecteur supérieur est directement commandée par la lame de l'outil (11), laquelle est guidée dans son mouvement par une butée (13) située à la base du bras (8). La lame dudit outil (11) pivote dans cette butée, ledit pivotement étant ensuite répercuté à la lame ressort (2) en vue de l'ouvrir.

La configuration en étrier de la borne (1) est plus compacte que dans la variante précédente, et elle présente la particularité d'avoir une branche (4) qui est inclinée par rapport à la branche (5). Le positionnement particulier qui en résulte pour la lame ressort (2) permet de favoriser l'action de la lame d'outil (11), ainsi que de ménager dans l'étrier un espace au-dessus du bras de manipulation (7), pour l'insertion d'un conducteur lorsque le connecteur (2) est ouvert.

La bascule composée des bras (7) et (8) agit par ailleurs de la même manière que dans la version précédente, comme renvoi d'angle répercutant une course angulaire imprimée au niveau de la tête de manoeuvre (9) au bras de manipulation (7) en contact avec la lame ressort (3) du connecteur inférieur.

La figure 5 montre l'intégration de ladite variante dans le boîtier (B) d'un appareil électrique modulaire, dont une portion seulement est représentée. Il est à noter que l'orifice (O) pratiqué dans la façade (F) dudit boîtier (B) doit à présent permettre l'accès d'une part à la tête de manoeuvre (9), et d'autre part à la butée de guidage (13).

La localisation de l'excroissance (10) constitue également, dans cette seconde variante, une différence par rapport à la première configuration. Elle ne se situe plus dans un plan parallèle à la plaque principale (6) de la borne (1), mais dans le même plan que les ouvertures des lames ressorts (2) et (3).

La figure 6, homologue de la figure 3 pour la nouvelle variante, montre le boîtier fermé, les orifices (13, 14) d'insertion des conducteurs étant à nouveau pratiqués dans un canon de perçage (15).

L'orifice (12) d'insertion des moyens de test est à présent également pratiqué dans le canon de perçage (15), au centre de sa face supérieure, de manière à être situé au droit de l'excroissance (10) dans sa nouvelle localisation.

## Revendications

1. Dispositif de connexion pour conducteurs électriques comportant deux connecteurs (2, 3) du type à ressort à cage fixés à au moins une borne conductrice (1), **caractérisé en ce qu'**il est basé sur un unique organe de commande mobile entre deux positions correspondant respectivement à l'ouverture des deux connecteurs (2, 3), et pouvant prendre une position stable correspondant à la fermeture simultanée desdits connecteurs (2, 3).

2. Dispositif de connexion selon la revendication précédente, **caractérisé en ce que** ledit organe de commande consiste en une bascule rotative en matériau isolant, dotée d'un bras de manipulation (7) des connecteurs (2, 3) disposé au repos entre ces derniers qui sont superposés et agencés en miroir, ledit bras (7) étant alors au contact des portions arrondies des lames ressorts (2, 3) distales de leur portions planes fixées à la borne (1), et sollicitant l'une ou l'autre desdites lames selon le sens de rotation imprimé au bras (7).

3. Dispositif de connexion selon la revendication précédente, **caractérisé en ce que** les deux connecteurs (2, 3) sont fixés à une même borne conductrice (1) présentant deux branches parallèles (4, 5), sur lesquelles sont fixées les lames ressorts (2, 3) des deux connecteurs, et une plaque de raccordement (6) desdites branches (4, 5), conférant à la borne (1) une géométrie en U pivoté de 90°, ladite plaque (6) s'étendant latéralement au bras de manipulation (7) qui se déplace entre les branches (4, 5).

4. Dispositif de connexion selon l'une des revendications 2 et 3, **caractérisé en ce que** l'axe (A) de la bascule est dans le plan de symétrie de la configuration des deux connecteurs, à l'extérieur d'un volume virtuel enveloppant ces derniers.

5. Dispositif de connexion selon l'une quelconque des revendications 2 à 4, **caractérisé en ce que** la bascule comporte un second bras (8), orienté sensiblement parallèlement à l'axe de superposition des connecteurs (2, 3), et muni à son extrémité libre d'une tête de manoeuvre (9) par une lame d'outil (11).

6. Dispositif de connexion selon l'une quelconque des revendications 3 à 5, **caractérisé en ce que** l'une (4) des branches parallèles (4, 5) comporte une excroissance (10) d'allure perpendiculaire à ladite branche (4).

7. Dispositif de connexion pour conducteurs électriques comportant deux connecteurs (2, 3) du type ressort à cage fixés à au moins une borne conductrice (1), **caractérisé en ce qu'**il est basé sur un unique organe de commande mobile entre deux positions, une première position stable correspondant à la fermeture de l'un des connecteurs (3) et une seconde position correspondant à l'ouverture du même connecteur (3), ledit organe de commande comportant des moyens de guidage (13) d'une lame d'outil (11) utilisée pour ouvrir le second connecteur (2).

8. Dispositif de connexion selon la revendication précédente, **caractérisé en ce que** l'organe de commande consiste en une bascule rotative en matériau isolant, dotée d'un bras de manipulation (7) disposé au contact de la portion arrondie de la lame ressort du connecteur (3) qu'il contrôle distale de sa portion fixée à la borne conductrice (1).

9. Dispositif de connexion selon la revendication précédente, **caractérisé en ce que** le second connecteur (2) est disposé au-dessus du premier, les deux connecteurs (2, 3) étant fixés sur une même borne (1), sur deux branches (4, 5) de cette dernière reliées par une plaque (6) s'étendant latéralement au bras de manipulation (7), la structure en U pivoté de 90° ainsi définie de la borne (1) entourant le bras de manipulation (7) et le connecteur (3) qu'il contrôle, le second connecteur (2) étant disposé à l'extérieur de la branche (4) qui le supporte.

10. Dispositif de connexion selon la revendication précédente, **caractérisé en ce que** la branche (4) supportant le connecteur (2) extérieur à la structure en U est inclinée par rapport à l'autre branche (5), en direction de l'axe de pivotement (A) du bras de manipulation (7), lequel est situé à l'extérieur d'un volume virtuel enveloppant les deux connecteurs (2, 3) superposés.

11. Dispositif de connexion selon l'une des revendications 8 à 10, **caractérisé en ce que** les moyens de guidage de l'outil consistent en un évidement transversal (13) pratiqué dans la face du bras de manipulation (7) opposée à celle qui est au contact du connecteur (3) qu'il contrôle.

12. Dispositif de connexion selon l'une des revendications 8 à 11, **caractérisé en ce que** la bascule comporte un second bras (8), orienté sensiblement parallèlement à l'axe de superposition des connecteurs (2, 3), muni à son extrémité libre d'une tête de manoeuvre (9) pour une lame d'outil (11), et au pied duquel se trouvent les moyens de guidage (13) d'une lame d'outil.

13. Appareil électrique modulaire muni d'au moins un dispositif de connexion selon l'une quelconque des revendications précédentes, **caractérisé en ce qu'**il comporte, dans la façade (F) de son boîtier (B) accessible à l'utilisateur, au moins un orifice (O) permettant d'accéder via un outil (11) à l'organe de commande (7, 8, 9) des connecteurs (2, 3).

14. Appareil électrique modulaire muni d'au moins un dispositif de connexion selon l'une des revendications 7 à 12, **caractérisé en ce que** la façade (F) de son boîtier (B) accessible à l'utilisateur comporte au moins un orifice (O) permettant d'accéder aux moyens de guidage (13) d'un outil (11) pour la commande d'un des connecteurs.

## Claims

1. Device for connecting electrical conductors, comprising two connectors (2, 3) of the type with a spring and cage secured to at least one conductor terminal (1), **characterised in that** it is based on a single control element displaceable between two positions corresponding to opening of the two connectors (2, 3) respectively, and which is capable of assuming a stable position corresponding to the simultaneous closure of said connectors (2, 3).

2. Connector device as claimed in the preceding claim, **characterised in that** said control element comprises a rotating rocker made from insulating material, provided with an arm (7) for manipulating the connectors (2, 3), which, when inactive, is disposed between the latter which are disposed one above the other in mirror image, said arm (7) then being in contact with rounded portions of the distal spring leaves (2, 3) of their flat portions secured to the terminal (1) and biasing one or the other of said leaves in the direction of rotation imparted to the arm (7).

3. Connector device as claimed in the preceding claim, **characterised in that** the two connectors (2, 3) are secured to a same conductor terminal (1) having two parallel branches (4, 5) on which the spring leaves (2, 3) of the two connectors are mounted, and a connecting plate (6) of said branches (4, 5) confers a U-shaped geometry pivoted about 90° to the terminal (1), said plate (6) extending laterally with respect to the manipulating arm (7) which moves between the branches (4, 5).

4. Connector device as claimed in one of claims 2 and 3, **characterised in that** the pivot axis (A) of the rocker is in the plane of symmetry of the configuration of the two connectors, outside a virtual volume enveloping the latter.

5. Connector device as claimed in any one of claims 2 to 4, **characterised in that** the rocker has a second arm (8) oriented substantially parallel with the axis on which the connectors (2, 3) are disposed one above the other and provided with a head (9) at its free end manipulated by a tool blade (11).

6. Connector device as claimed in any one of claims 3 to 5, **characterised in that** one (4) of the parallel branches (4, 5) has an excrescence (10) oriented perpendicular to said branch (4).

7. Device for connecting electrical conductors, comprising two connectors (2, 3) of the type with a spring and cage secured to at least one conductor terminal (1), **characterised in that** it is based on a single control element displaceable between two positions, a first stable position corresponding to the closure of one of the connectors (3) and a second position corresponding to the opening of the same connector (3), said control element having guide means (13) for a tool blade (11) used to open the second connector (2).

8. Connector device as claimed in the preceding claim, **characterised in that** said control element comprises a rotating rocker made from insulating material, provided with a manipulating arm (7) disposed in contact with the rounded portion of the spring leaf of the connector (3), which it controls distally with respect to its portion secured to the conductor terminal (1).

9. Connector device as claimed in the preceding claim, **characterised in that** the second connector (2) is disposed above the first, the two connectors (2, 3) being secured on a same terminal (1) on two branches (4, 5) of the latter linked by a plate (6) extending laterally with respect to the manipulating arm (7), with the U-shaped structure pivoted by 90° of the terminal (1) thus defined surrounding the manipulating arm (7) and the connector (3) which it controls, and the second connector (2) is disposed externally to the branch (4) supporting it.

10. Connector device as claimed in the preceding claim, **characterised in that** the branch (4) supporting the connector (2) externally to the U-shaped structure is inclined with respect to the other branch (5) in the direction of the pivot axis (A) of the manipulating arm (7), which is disposed outside a virtual volume enveloping the two connectors (2, 3) disposed one above the other.

11. Connector device as claimed in one of claims 8 to 10, **characterised in that** the guide means for the tool comprises a transverse recess (13) disposed in the face of the manipulating arm (7) opposite that which is in contact with the connector (3) which it controls.

12. Connector device as claimed in one of claims 8 to 11, **characterised in that** the rocker has a second arm (8), oriented substantially parallel with the axis on which the connectors (2, 3) are disposed one above the other, provided with a manipulating head (9) at its free end for a tool blade (11), at the base of which guide means (13) for a tool blade are provided.

13. Modular electrical apparatus provided with at least one connector device as claimed in any one of the preceding claims, **characterised in that** it has at least one orifice (O) in the front face (F) of its casing (B) accessible to the user, permitting access to the control element (7, 8, 9) of the connectors (2, 3) by means of a tool (11).

14. Modular electrical apparatus provided with at least one connector device as claimed in one of claims 7 to 12, **characterised in that** the front face (F) of its casing (B) accessible to the user has at least one orifice (O) permitting access to the guide means (13) by a tool (11) for controlling one of the connectors.

## Patentansprüche

1. Verbindungsvorrichtung für elektrische Leiter, umfassend zwei Verbinder (2, 3) des Typs Käfigzugfeder, die an mindestens einer leitenden Klemme (1) befestigt sind, **dadurch gekennzeichnet, dass** sie auf einer einzigen beweglichen Steuereinheit zwischen zwei Positionen basieren, die jeweils der Öffnung von zwei Verbindern (2,3) entsprechen und die eine stabile Position einnehmen, die einem gemeinsamen Schließen der Verbinder (2, 3) entspricht.

2. Verbindungsvorrichtung gemäß dem vorhergehenden Anspruch, **dadurch gekennzeichnet, dass** die Steuereinheit aus einer drehbaren Wippe aus isolierendem Material besteht, die mit einem Bedienarm (7) der Verbinder (2, 3) ausgestattet ist, der im Ruhezustand zwischen letzteren, die überlagert und spiegelverkehrt eingerichtet sind, angeordnet ist, wobei der Arm (7) dann in Kontakt mit den runden Abschnitten der Federblätter (2, 3) ist, die distal von ihren ebenen Abschnitten an der Klemme (1) befestigt sind, und wobei das eine oder das andere der Blätter gemäß dem Drehsinn, der auf den Arm (7) gedruckt ist, belastet wird.

3. Verbindungsvorrichtung gemäß dem vorhergehenden Anspruch, **dadurch gekennzeichnet, dass** die beiden Verbinder (2, 3) an der gleichen leitenden Klemme (1) befestigt sind, die zwei parallele Zweige (4, 5) zeigen, auf denen die Federblätter (2, 3) der beiden Verbinder befestigt sind, und wobei eine Anschlussplatte (6) Zweige (4, 5) zeigt, die der Klemme (1) eine Geometrie einem U, das um 90° geschwenkt ist, verleiht, wobei die Platte (6) sich seitlich von dem Bedienarm erstreckt, der sich zwischen den Zweigen (4, 5) verschiebt.

4. Verbindungsvorrichtung gemäß einem der Ansprüche 2 und 3, **dadurch gekennzeichnet, dass** die Achse (A) der Wippe in der Symmetrieebene der Konfiguration der beiden Verbinder ist und sich außen an dem virtuellen Volumen befindet, das letztere einhüllt.

5. Verbindungsvorrichtung gemäß einem beliebigen der Ansprüche 2 bis 4, **dadurch gekennzeichnet, dass** die Wippe einen zweiten Zweig (8) umfasst, der im Wesentlichen parallel zur Überlagerungsachse der Verbinder (2, 3) orientiert ist und an seinem freien Ende mit einem Bedienkopf (9) für eine Klinge eines Werkzeugs (11) versehen ist.

6. Verbindungsvorrichtung gemäß einem beliebigen der Ansprüche 3 bis 5, **dadurch gekennzeichnet, dass** der eine (4) der parallelen Zweige (4, 5) einen Vorsprung (10) senkrecht zu dem Zweig (4) trägt.

7. Verbindungsvorrichtung für elektrische Leiter, umfassend zwei Verbinder (2, 3) des Typs Käfigzugfeder, die an mindestens einer leitenden Klemme (1) befestigt sind, **dadurch gekennzeichnet, dass** sie auf einer einzigen beweglichen Steuereinheit zwischen zwei Positionen basieren, einer ersten stabilen Position, die dem Schließen eines der Verbinder (3) entspricht und einer zweiten Position, die der Öffnung desselben Verbinders (3) entspricht, wobei die Steuereinheit Führungsmittel (13) für eine Klinge eines Werkzeugs (11) umfasst, um den Verbinder (2) zu öffnen.

8. Verbindungsvorrichtung gemäß dem vorhergehenden Anspruch, **dadurch gekennzeichnet, dass** die Steuereinheit aus einer drehbaren Wippe aus isolierendem Material besteht, die mit einem Bedienarm (7) ausgestattet ist, der in Kontakt mit den runden Abschnitten des Federblatts (3) angeordnet ist, das distal von seinem Abschnitten an der Klemme (1) befestigt ist.

9. Verbindungsvorrichtung gemäß dem vorhergehenden Anspruch, **dadurch gekennzeichnet, dass** der zweite Verbinder (2) unter dem Ersten angeordnet ist, wobei die beiden Verbinder (2, 3) an der gleichen leitenden Klemme (1) auf zwei Zweigen (4, 5) von letzterem, verbunden durch eine Platte (6) befestigt sind, die sich seitlich von dem Bedienarm (7) erstreckt, wobei die Struktur, die ein U, um 90° geschwenkt, ist, auch die Klemme (1) definiert, die den Bedienarm (7) und den Verbinder (3) umgibt, der ihn steuert, wobei der zweite Verbinder (2) außen an dem Zweig (4) angeordnet ist, der ihn stützt.

10. Verbindungsvorrichtung gemäß dem vorhergehenden Anspruch, **dadurch gekennzeichnet, dass** der Zweig (4), der den Verbinder (2) trägt, außen an der U-Struktur in Bezug auf den anderen Zweig (5) in Richtung der Schwenkachse (A) des Bedienarms (7) geneigt ist, der sich außen an dem virtuellen Volumen befindet, das die beiden überlagerten Verbinder (2, 3) einhüllt.

11. Verbindungsvorrichtung gemäß einem der Ansprüche 8 bis 10, **dadurch gekennzeichnet, dass** die Werkzeug-Führungsmittel aus einer transversalen Aussparung (13) bestehen, die auf der Vorderseite des Bedienarms (7) praktiziert wird, gegenüber der, die mit dem Verbinder (3) in Kontakt steht, der ihn steuert.

12. Verbindungsvorrichtung gemäß einem der Ansprüche 8 bis 11, **dadurch gekennzeichnet, dass** die Wippe einen zweiten Zweig (8) umfasst, der im Wesentlichen parallel zur Überlagerungsachse der Verbinder (2, 3) orientiert ist und an seinem freien Ende mit einem Bedienkopf (9) für eine Klinge eines Werkzeugs (11) versehen ist und an dessen Fuß sich die Führungsmittel (13) für die Klinge eines Werkzeugs befinden.

13. Modulares elektrisches Gerät, das mit mindestens einer Verbindungsvorrichtung gemäß einem der vorhergehenden Ansprüche ausgestattet ist, **dadurch gekennzeichnet, dass** es in der Vorderseite (F) seines Gehäuses (B), für einen Benutzer zugänglich, mindestens eine Öffnung (O) umfasst, die es ermöglicht, mit einem Werkzeug (11) die Steuereinheiten (7, 8, 9) der Verbinder (2, 3) zu erreichen.

14. Modulares elektrisches Gerät, das mit mindestens einer Verbindungsvorrichtung gemäß einem der Ansprüche 7 bis 12 ausgestattet ist, **dadurch gekennzeichnet, dass** es in der Vorderseite (F) seines Gehäuses (B), für einen Benutzer zugänglich, mindestens eine Öffnung (O) umfasst, die es ermöglicht, die Werkzeug (11)-Führungsmittel (13) für die Steuerung der Verbinder (2, 3) zu erreichen.
